# EUROPÄISCHE PATENTSCHRIFT

(11) **EP 0 234 324 B1**
(45) Veröffentlichungstag und Bekanntmachung des Hinweises auf die Patenterteilung: **13.11.1991**
(21) Anmeldenummer: 87101243.1
(22) Anmeldetag: 29.01.1987
(51) Int. Cl.: B66B 11/00, B66B 11/02, E04F 13/12

(54) **Verkleidungselemente für Aufzugsanlagen**
Covering elements for elevators
Eléments de bordage pour ascenseurs

(30) Priorität: 20.02.1986 CH 676/86
(43) Veröffentlichungstag der Anmeldung: 02.09.1987
(73) Patentinhaber: INVENTIO AG, CH-6052 Hergiswil NW (CH)
(72) Erfinder: Isenmann, Walter, CH-6043 Adligenswil (CH)

(56) Entgegenhaltungen:
- DE-B- 2 054 936
- FR-A- 2 320 255
- GB-A- 2 139 183
- US-A- 4 287 967

## Beschreibung

Die Erfindung betrifft Verkleidungselemente für die Schachteinfassung von mindestens über zwei Stockwerke sich erstreckende Aufzugsanlagen, wobei die Verkleidungselemente selbsttragende, zusammensteckbare Einzelteile aufweisen und einigen Einzelteilen Führungseinrichtungen zugeordnet sind.

Mit der DE-A-20 54 936 ist ein Aufzugsschacht bekanntgeworden, welcher aus einzelnen vorfabrizierten Elementen, insbesondere aus Beton oder Blech, zusammenbaubar ist. Dabei sind die Schachtelemente mit Verbindungselementen in Längsrichtung zusammensteckbar. Einzelne Schachtelemente sind zudem so ausgeführt, dass Führungsflächen für die Führung eines Gegengewichtes und/oder einer Aufzugskabine eingeformt, bzw. eingegossen sind.

Ein Nachteil dieses Aufzugsschachtes liegt darin, dass für jede Schachtgrösse separate Schachtelemente gefertigt, und dass die zusammengesteckten Schacht- und Verbindungselemente miteinander verschraubt werden müssen.

Mit der FR-A-2 320 255 ist eine weitere Schachteinfassung für eine Aufzugsanlage bekanntgeworden, bei welcher eine Anzahl gleicher Pfosten mit einem C-förmig abgekanteten Querschnitt in Verbindung mit ebenfalls abgekanteten Eckprofilen und vergitterten Rahmen drei Seiten einer Schachteinfassung bilden. Mit dieser Einrichtung soll die gestellte Aufgabe, mit einer kleinen Anzahl normalisierter, vorfabrizierter Teile eine Schachtkonstruktion verschiedener Form und Grösse zu bilden, gelöst werden. Die Verbindung zwischen den abgekanteten Pfosten und den Eckprofilen einerseits und zwischen den abgekanteten Pfosten und den mit Gittern versehenen Rahmen anderseits, erfolgt durch Mutterschrauben. Die Schachteinfassung wird in Standardhöhen von ca. 2,5 m unterteilt, wobei auch hier Mutterschrauben für die gegenseitige Befestigung dienen. Der unterste, den Sockel bildende Abschlussteil ist ca. 10 cm hoch und weist anstelle von Gittern lediglich glatte Bleche auf. Der obere Abschluss bildet ebenfalls ein vorfabriziertes Blech variabler Höhe, welches beispielsweise an eine Betondecke anschliesst und/oder Tragteile für den Aufzugsantrieb aufnimmt. Die Schachteinfassung ist so ausgebildet, dass für jede unterteilte Standardhöhe auch eine Einrichtung für den einfachen Aufbau je einer Montageplattform für Montagearbeiten im Schacht vorhanden ist.

Der Nachteil dieser Schachteinfassung liegt darin, dass verschiedenartige Abkantprofile benötigt werden, dass die Breite der Rahmen und der Gitter für die jeweilige Schachtform und Schachtgrösse angepasst und speziell gefertigt werden müssen, dass die einzelnen Einfassungsteile zu verbohren und durch Mutterschrauben miteinander zu verbinden sind, und dass die Aussenseiten der Schachteinfassung keine durchgehend glatte Oberfläche aufweisen und zusätzlich eine Rostschutzbehandlung erforderlich ist.

Der Erfindung liegt die Aufgabe zugrunde, ein Verkleidungselement für Aufzugsanlagen vorzuschlagen, welches sich ohne grossen Arbeitsaufwand an verschiedene Formen und Grössen von Schächten anpassen lässt, gleichzeitig Einrichtungen für die Führung bewegter und fester Teile aufweist, mindestens eine durchgehend glatte Oberfläche besitzt und keinen zusätzlichen Oberflächenschutz benötigt.

Diese Aufgabe wird durch die im 1. Anspruch gekennzeichnete Erfindung gelöst.

Die durch die Erfindung erreichten Vorteile sind im wesentlichen darin zu sehen, dass ein selbsttragendes zusammensteckbares Universalprofil für die Herstellung der Schachtwände als auch der Kabine dient, wodurch ein spezielles Gerüst für die Schachtverkleidung und ein Tragrahmen für die Kabine entfallen, und dass in jedem dieser Universalprofile sowohl eine Führungsbahn als auch Einrichtungen für die Erstellung eines Kabelkanales integriert sind, wodurch spezielle Führungen für die Kabine und für Gegengewichte und spezielle Kabelkanäle ebenfalls entfallen. Ein weiterer Vorteil liegt auch darin, dass dieses zusammensteckbare Universalprofil, beispielsweise als Aluminium-Formprofil hergestellt, direkt eloxiert und eingefärbt werden kann oder als Kunststoff-Formprofil hergestellt, überhaupt keinen zusätzlichen Überzug benötigt.

Auf beiliegenden Zeichnungen ist ein Ausführungsbeispiel der Erfindung dargestellt, welches im folgenden näher erläutert wird. Es zeigen:
- Fig. 1: einen Schachtgrundriss mit einer eingezeichneten Kabine und
- Fig. 2: einen Querschnitt des Universalprofiles für die Kabine und die Schachtwände.

In Fig. 1 ist mit 1 eine Kabine bezeichnet. Die Kabine 1 besteht aus einem Kabinenboden 1.1, zwei Kabinenseitenwänden 1.2, 1.3, einer Kabinenrückwand 1.4 und einer Kabinendecke 1.5. Drei durch Eckwinkel 22 miteinander verbundene Schachtwände, zwei seitliche Schachtwände 2, 3 und eine rückseitige Schachtwand 4 schliessen einen Schacht des Aufzuges auf drei Seiten mit glatten Aussenflächen ab. Den stirnseitigen Schachtabschluss bilden in den einzelnen Stockwerken drehbar angeordnete und über die ganze freie Etagenhöhe öffnende Schachttüren 21. Alle fünf Abschlussflächen 1.1, 1.2, 1.3, 1.4, 1.5 der Kabine 1 und die Schachtwände 2, 3, 4 sind aus den gleichen zusammensteckbaren, in Fig. 2 grösser dargestellten Formprofilen 5 zusammengebaut. Das einzelne Formprofil 5 weist eine glatte Basis 5.7 auf, an deren Ende je eine innere Kupplungsrippe 5.1 und eine äussere Kupplungsrippe 5.2 senkrecht angeordnet sind. Die Kupplungsrippen 5.1, 5.2 sind so vorgesehen, dass zwei benachbarte Formprofile 5 in der Längsrichtung schwalbenschwanzartig zusammensteckbar sind, wobei die glatte Basis 5.7 beider Formprofile 5 in der gleichen Ebene liegen. Zwischen den beiden Kupplungsrippen 5.1, 5.2 ist eine gleichgerichtete Stabilisierungsrippe 5.3 vorgesehen. Am äusseren Ende der äusseren Kupplungsrippe 5.2 und der Stabilisierungsrippe 5.3 sind gegeneinandergerichtete Schlitze 5.4 für die Aufnahme eines Blechstreifens 12 angeordnet. Durch diesen in die Schlitze 5.4 eingesteckten Blechstreifen 12 bildet sich ein oben und unten offener Kabelkanal 5.5. Zwischen der inneren Kupplungsrippe 5.1 und der Stabilisierungsrippe 5.3 befindet sich eine Führungsbahn 5.6. In je einer solchen Führungsbahn 5.6 sind Führungsgleitstücke 6, 7 der Kabine 1 und Führungsgleitstücke 8, 9 je eines Gegengewichtes 10, 11 gleitend geführt. Ein in der Fertigungsrichtung abgetrenntes Teilstück des Formprofiles 5 dient als zweite Führungsbahn 19, 20 für die zweiten Führungsgleitstücke 17, 18 der Gegengewichte 10, 11. An den vier Ecken der Kabinendecke 1.5 sind die Befestigungspunkte für Tragorgane 13, 14, 15, 16 angedeutet.

Drei aus einzelnen Formprofilen 5 zusammengesteckte Schachtwände 2, 3 und 4 begrenzen auf drei Seiten die Aufzugsanlage. Die gleichen zusammengesteckten Formprofile 5 weisen auch die Kabinenwände 1.2, 1.3, 1.4, der Kabinenboden 1.1 und die Kabinendecke 1.5 auf. Die Aussenflächen der Schachtwände 2, 3, 4 und die Innenflächen der Kabine 1 bilden glatte Ebenen, während die Innenflächen der seitlichen Schachtwände 2, 3 und der rückseitigen Schachtwand 4 sowie die Aussenflächen der Kabinenwände 1.2, 1.3, 1.4 senkrecht angeordnete Führungsbahnen 5.6 und wahlweise durch Blechstreifen 12 abschliessbare Kabelkanäle 5.5 aufweisen, welche je nach Bedarf für die gleitende Führung der Kabine 1 oder der Gegengewichte 10, 11 oder für die Aufnahme anderweitiger Befestigungseinrichtungen Verwendung finden können, bzw. für die Schaffung der nötigen Kabelkanäle dienen.

Die spezielle Aufhängung der Kabine 1 mit den vier an jeder Ecke des Kabinendachs angeordneten, über nicht dargestellte Umlenkrollen umgelenkten Tragorganen ergibt eine stets senkrecht hängende Kabine. Die Führungsbahnen 5.6 brauchen während der Fahrt der Kabine 1 keine Kräfte aufzunehmen, welche durch ein Kippmoment der Kabine entstehen könnten. Damit ist der Einsatz der leichten Schachtkonstruktion mit den integrierten Führungsbahnen ohne weiteres möglich.

Anstelle der rückseitigen aus Formprofilen 5 zusammengesteckten Schachtwand 4 könnte auch eine Wand des Gebäudes treten, in dem der Aufzug eingebaut werden soll. Die seitlichen Schachtwände 2 und 3 und die zweiten Führungsbahnen 17, 18 für die Gegengewichte 10, 11 müssten an diese Gebäudewand anstossen und an dieser befestigt werden.

## Patentansprüche

1. Verkleidungselemente für die Schachteinfassung von mindestens über zwei Stockwerke sich erstreckende Aufzugsanlagen, wobei die Verkleidungselemente selbsttragende, zusammensteckbare Einzelteile aufweisen und einigen Einzelteilen Führungseinrichtungen zugeordnet sind,
**dadurch gekennzeichnet**,
dass jeder Einzelteil ein Formprofil (**5**) mit einer glatten Basis (**5.7**) ist, an dessen beiden Enden je eine innere Kupplungsrippe (**5.1**) und eine äussere Kupplungsrippe (**5.2**) und zwischen den Kupplungsrippen (**5.1, 5.2**) eine Stabilisierungsrippe (**5.3**) senkrecht angeordnet sind, wobei zwischen der inneren Kupplungsrippe (**5.1**) und der Stabilisierungsrippe (**5.3**) eine Führungsbahn (**5.6**) und zwischen der äusseren Kupplungsrippe (**5.2**) und der Stabilisierungsrippe (**5.3**) ein Kabelkanal (**5.5**) vorhanden sind und der Kabelkanal (**5.5**) wahlweise durch einen in je einen an den Enden der äusseren Kupplungsrippe (**5.2**) und der Stabilisierungsrippe (**5.3**) angeordneten, gegeneinander gerichteten Schlitz (**5.4**) einschiebbaren Blechstreifen (**12**) schliessbar ist.

2. Verkleidungselemente nach Anspruch 1,
**dadurch gekennzeichnet**,
dass ein Formprofil (**5**) mit seiner inneren Kupplungsrippe (**5.1**) mit der äusseren Kupplungsrippe (**5.2**) eines benachbarten Formprofiles (**5**) in der Längsrichtung der Profilstäbe zusammensteckbar ist, wobei die Flächen der Basis (**5.7**) der Formprofile (**5**) in der gleichen Ebene liegen.

3. Verkleidungselemente nach Anspruch 1,
**dadurch gekennzeichnet**,
dass das Formprofil (**5**) ein gezogenes, eloxierfähiges Aluminiumprofil ist.

4. Verkleidungselemente nach Anspruch 1,
**dadurch gekennzeichnet**,
dass das Formprofil (**5**) ein Kunststoffprofil ist.

## Claims

1. Lining elements for the shaft enclosure of lift installations extending over at least two stages, wherein the lining elements display self-supporting assemblable individual parts and guide equipments are associated with some individual parts, characterised thereby, that each individual part is a shaped section (5) with a smooth base (5.7), at both ends of which a respective inner coupling rib (5.1) and a respective outer coupling rib (5.2) and a respective stabilising rib (5.3) between the coupling ribs (5.1, 5.2) are arranged perpendicularly, wherein a guide track (5.6) is present between the inner coupling rib (5.1) and the stabilising rib (5.3) and a cable channel (5.5) is present between the outer coupling rib (5.2) and the stabilising rib (5.3) and the cable channel (5.5) is selectably closable by a sheet metal strip (12) insertable into oppositely directed slots (5.4) arranged at the ends of each of the outer coupling rib (5.2) and the stabilising rib (5.3).

2. Lining elements according to claim 1, characterised thereby, that a shaped section (5) is pluggable together by its inner coupling rib (5.1) with the outer coupling rib (5.2) of an adjacent shaped section (5) in the longitudinal direction of the profile rods, for which the surface of the bases (5.7) of the shaped sections (5) lie in the same plane.

3. Lining elements according to claim 1, characterised thereby, that the shaped section (5) is a drawn, eloxadisable aluminium profile.

4. Lining elements according to claim 1, characterised thereby, that the shaped section (5) is a synthetic material profile.

## Revendications

1. Eléments de garnissage pour l'enceinte d'une cage d'installations d'ascenseur s'étendant au moins sur deux étages, lesdits éléments de garnissage consistant en éléments individuels autoporteurs et aptes à être assemblés par emboîtement, et des dispositifs de guidage étant associés à quelques éléments individuels, caractérisés en ce que chaque élément individuel est un profilé moulé (5) individuel, comportant une base lisse (5.7), aux deux extrémités duquel sont disposés respectivement, perpendiculairement, un rebord d'accouplement intérieur (5.1), un rebord d'accouplement extérieur (5.2) et, entre ces rebords d'accouplement (5.1, 5.2), un rebord de stabilisation (5.3), une glissière de guidage (5.6) étant prévue entre le rebord d'accouplement intérieur (5.1) et le rebord de stabilisation (5.3), et une conduite de câbles (5.5) étant prévue entre le rebord d'accouplement extérieur (5.2) et le rebord de stabilisation (5.3), ladite conduite de câbles (5.5) pouvant être fermée sélectivement par une bande de tôle (12) apte à être introduite dans des fentes (5.4) disposées aux extrémités du rebord d'accouplement extérieur (5.2) et du rebord de stabilisation (5.3) et orientées en sens inverse.

2. Eléments de garnissage selon la revendication 1, caractérisé en ce qu'on profilé moulé (5) est apte à être assemblé par emboîtement, par son rebord d'accouplement intérieur (5.1), au rebord d'accouplement extérieur (5.2) d'un profilé moulé (5) voisin, dans le sens longitudinal des barres profilées, les surfaces des bases (5.7) des profilés moulés (5) se trouvant dans le même plan.

3. Eléments de garnissage selon la revendication 1, caractérisé en ce que le profilé moulé (5) est un profilé en aluminium étiré et apte à être anodisé.

4. Eléments de garnissage selon la revendication 1, caractérisé en ce que le profilé moulé (5) est un profilé en matière plastique.
